# EUROPÄISCHE PATENTSCHRIFT

(11) **EP 0 290 812 B1**
(45) Veröffentlichungstag und Bekanntmachung des Hinweises auf die Patenterteilung: **02.01.1991**
(21) Anmeldenummer: 88106015.6
(22) Anmeldetag: 15.04.1988
(51) Int. Cl.: F28D 7/10, C10G 9/00

(54) **Wärmetauscher, insbesondere zum Kühlen von Spaltgas**
Heat-exchanger, especially for cooling cracked gas
Echangeur de chaleur, particulièrement pour refroidir du gas de crackage

(30) Priorität: 12.05.1987 DE 3715712
(43) Veröffentlichungstag der Anmeldung: 17.11.1988
(73) Patentinhaber: DEUTSCHE BABCOCK- BORSIG AKTIENGESELLSCHAFT, 13507 Berlin (DE)
(72) Erfinder: Brücher, Peter, D-1000 Berlin 27 (DE); Lachmann, Helmut, D-1000 Berlin 33 (DE)
(74) Vertreter: Müller, Jürgen, Dipl.-Ing.

(56) Entgegenhaltungen:
- DE-A- 1 805 264
- DE-A- 3 310 375
- DE-B- 1 551 480
- FR-A- 603 110
- GB-A- 969 036
- GB-A- 2 057 666
- US-A- 1 782 435

## Beschreibung

Die Erfindung betrifft einen Wärmetauscher, insbesondere zum Kühlen von Spaltgas mit den Merkmalen des Oberbegriffes des Anspruches 1.

Derartige Wärmetauscher erfordern eine Konstruktion, bei der die Trennwandungen zwischen dem wärmeabgebenden heißen Spaltgas und dem unter hohen Druck stehenden wärmeaufnehmenden Kühlmedium zur Vermeidung thermischer Spannungen und zur Erzielung niedriger Wandtemperaturen so dünn wie möglich ist. Eine weitere Forderung ist die jederzeit und unter allen Betriebsbedingungen ausreichende Zuführung von Kühlmedium an alle am Wärmetausch beteiligten Flächen bei gleichzeitiger ausreichend hoher Strömungsgeschwindigkeit des Kühlmediums, insbesondere an den horizontal angeordneten Austauschflächen. Diese hohe Strömungsgeschwindigkeit ist erforderlich, um Ablagerungen der im Kühlmedium enthaltenen Partikel und damit Uberhitzungen der Wandungen zu vermeiden.

Bei einem bekannten Rohrbündelwärmetauscher (DE-C-3 533 219) zur Erfüllung dieser Forderungen ist die auf der Gaseintrittsseite angeordnete Rohrplatte dünn ausgeführt und wird über Tragfinger auf einer Tragplatte abgestützt. Das in den Wärmetauscher eingespeiste Kühlmedium wird zu einem großen Anteil durch den zwischen der dünnen Rohrplatte und der Tragplatte gebildeten Zwischenraum geführt, um auf diese Weise die dünne Rohrplatte zu kühlen. Wenn sich auch diese Konstruktion im Betrieb bewährt hat, so erfordert sie doch durch die Anordnung einer Tragplatte einen erhöhten konstruktiven Aufwand.

Ein weiterer bekannter Wärmetauscher zum Kühlen von heißen Gesen (GB-A-2 057 666) weist eine Gaseintrittskammer und eine Gasaustrittskammer auf, die jeweis durch eine Rohrplatte begrenzt und durch das Gas führende innere Rohre miteinander verbunden sind. Die inneren Rohre sind von äußeren Rohren umgeben, die jeweils in eine der Gasseite abgewandte Platte einer ungeteilten Endkammer zur Zuführung und Abführung eines Kühlmediums eingesetzt sind. Auf der Gaseintrittsseite ist die Endkammer in einem Abstand von der mit dem Gas in Berührung kommenden Rohrplatte angeordnet. Zwischen dieser mit einem wärmeisolierenden Material verkleideten Rohrplatte und der Endkammer sind die äußeren Rohre von Rohrabschnitten umgeben, durch die das Kühlmedium aus der Endkammer dem Ringraum zwischen den inneren und äußeren Rohren zuströmt.

Der Erfindung loiegt die Aufgabe zugrunde, den gattungsgemäßen Wärmetauscher derart zu vereinfachen, daß geringstmögliche Wanddicken bei geringstmöglichem Bauaufwand möglich sind.

Diese Aufgabe wird bei einem gattungsgemäßen Wärmetauscher erfindungsgemäß durch die kennzeichenden Merkmale des Anspruches 1 gelöst. Vorteilhafte Ausgestaltungen der Erfindung sind in den Unteransprüchen angegeben.

Bei dem erfindungsgemäßen Wärmetauscher übernehmen die Außenrohre der Doppelrohre außer der Aufgabe der Strömungsführung auch eine Haltefunktion, indem sie zusammen mit dem Mantel die beiden Rohrplatten gegeneinander Verankern. Die Rohrplatten können daher trotz des auf der Kühlmediumseite herrschenden hohen Druckes ohne zusätzliche Anker, Stütz-oder Halteelemente sehr dünn ausgeführt werden, da die auf die Rohrplatten wirkenden hohen Druckbelastungen von dem Außenrohr als Zugbelastung aufgenommen werden. Da die Außenrohre die gleiche Wandtemperatur wie der Mantel annehmen, werden Spannungen durch Differenzdehnungen aufgrund von Temperaturdifferenzen in dem Mantel, den Außenrohren und den Rohrplatten Vermieden. Die aus der Dehnungsdifferenz zwischen dem Innenrohr und dem Außenrohr resultierenden Spannungen werden durch die Gestaltung und die Dimensionierung der Rohrendenverbindung aufgenommen, so daß die Dehnungsdifferenz nicht auf die Rohrplatten oder auf die Verbindung zwischen den Außenrohren und den Rohrplatten übertragen wird.

Zwei Ausführungsbeispiele der Erfindung sind in der Zeichnung dargestellt und werden im folgenden näher erläutert. Es zeigen:
Fig. 1 den Längsschnitt durch einen Wärmetauscher gemäß der Erfindung
Fig. 2 die Einzelheit Z nach Fig. 1 und
Fig. 3 den Längsschnitt durch einen Wärmetauscher gemäß einer anderen Ausführungsform der Erfindung.

Ein Wärmetauscher zum Kühlen von Spaltgas besteht aus einem zylindrischen Mantel 1, der mit einem Eintrittsstutzen 2 und einem Austrittsstutzen 3 für ein Kühlmittel Versehen ist. Als Kühlmedium dient siedendes Wasser, das unter hohem Druck in den von dem Mantel 1 umschlossenen Innenraum eingespeist wird.

An den beiden Enden ist der Mantel 1 mit je einer Rohrplatte 4, 5 von geringer Wanddicke versehen. An die Rohrplatten 4, 5 schließt sich auf der einen Seite eine Gaseintrittskammer 6 und auf der anderen Seite eine Gasaustrittskammer 7 an. Die Gaseintrittskammer 6 ist mit der Gasaustrittskammer 7 über Rohre verbunden, die sich durch den Innenraum des Mantels 1 erstrecken.

Jedes Rohr ist als Doppelrohr ausgebildet, das aus einem gasführenden Innenrohr 8 besteht, das unter Bildung eines Ringspaltes von einem Außenrohr 9 umgeben ist. Das Innenrohr 8 ist mit dem Außenrohr 9 über ein Formstück 10 verbunden, das auf der Seite des Außenrohres 9 in die Rohrplatte 4 eingeschweißt ist. Die Schweißnaht liegt deshalb außerhalb des Gasstromes, welcher in das Innenrohr 8 einströmt. Das Außenrohr 9 ist in Verschiedenen Höhen mit Durchtrittsöffnungen 11 Versehen, deren letzte sich in unmittelbarer Nähe des auf der Gasaustrittsseite liegenden Rohrplatte 5 befindet. Die Außenrohre 9 dienen damit der Führung des Kühlmediums und der Halterung der beiden dünnwandigen Rohrplatten 4,5.

Um die auf der Gaseintrittsseite liegende Rohrplatte 4 wirksam zu kühlen, sind parallel zu der Rohrplatte 4 zwei Trennbleche 12,13 angeordnet, die von den Doppelrohren durchdrungen sind. Die beiden Trennbleche 12,13 begrenzen mit dem Mantel 1 eine Einströmkammer 14, in die der Eintrittsstutzen 2 mündet. Das zweite Trennblech 13 bildet mit der Rohrplatte 4 eine Ausströmkammer 15, deren volumen um ein Mehrfaches geringer ist als das der Einströmkammer. Das volumenverhältnis kann zum Beispiel 1 zu 4 betragen.

Das zweite Trennblech 13 ist mit Durchströmöffnungen 16 Versehen, die sich jeweils zwischen den Doppelrohren befinden. Der Querschnitt der Durchströmöffnungen 16 ist so groß bemessen, daß sich in ihnen eine deutlich höhere Geschwindigkeit des Kühlmediums ergibt als in der Einströmkammer 14.

Die Außenrohre 9 bzw. die Formstücke 10 sind auf dem innerhalb der Ausströmkammer 15 liegenden Teil mit Eintrittsöffnungen 17 Versehen, durch die das Kühlmedium in den Ringspalt der Doppelrohre eintritt. Aus dem Ringspalt strömt das Kühlmedium durch die Durchtrittsöffnungen 11 in den von dem Mantel 1 umschlossenen Innenraum, aus dem es über den Austrittsstutzen 3 abgeführt wird. Innerhalb der Einströmkammer 14 von Vergleichsweise großem volumen strömt das Kühlmedium mit geringer Strömungsgeschwindigkeit. Bei dem Durchtritt durch die Durchströmöffnungen 16 erfährt das Kühlmedium eine Erhöhung der Strömungsgeschwindigkeit. Durch dieses Prinzip eines niedrigen Druckverlustes infolge niedriger Strömungsgeschwindigkeit in der Einströmkammer 14 und eines anschließend erhöhten Druckverlustes infolge höherer Strömungsgeschwindigkeit in den Durchströmöffnungen 16 im zweiten Trennblech 13 wird sichergestellt, daß durch alle Durchströmöffnungen 16 eine gleich große Menge Kühlmedium strömt, unabhängig davon, ob sich die Durchströmöffnung 16 in der Nähe des Eintrittsstutzens 2 befindet, oder davon entfernt ist. Dadurch werden alle Doppelrohre mit der gleichen Menge Kühlmedium Versorgt.

In die Durchströmöffnungen 16 sind Rohrhülsen 18 eingesetzt, die nach beiden Seiten das zweite Trennblech 13 überragen. Der nach oben überstehende Rand der Rohrhülsen 18 verhindert das Mitreißen eventuell auf dem Trennblech 13 befindlicher, vom Kühlmedium mitgeführter Ablagerungen. Der untere Teil der Rohrhülsen 18 führt das Kühlmedium direkt zur Rohrplatte 4, von wo es mit hoher Geschwindigkeit entlang der Rohrplatte 4 zu den Eintrittsöffnungen 17 der Doppelrohre strömt. Durch diese Eintrittsöffnungen 17 strömt das Kühlmedium ebenfalls mit hoher Geschwindigkeit in den Ringspalt der Doppelrohre.

Der in Fig. 3 dargestellte Wärmetauscher weist zwei Endkammern 19, 20 auf, von denen eine mit dem Eintrittsstutzen 2 und die andere mit dem Austrittsstutzen 3 für die Zuführung und die Abführung des Kühlmittels Versehen ist. Die Endkammern 19,20 sind durch die aus gasführendem Innenrohr 8 und Außenrohr 9 gebildeten Doppelrohre verbunden und schließen sich an die Gaseintrittskammer 6 bzw. an die Gasaustrittskammer 7 an. Jede Endkammer 19, 20 enthält auf der Gasseite eine der beschriebenen Rohrplatten 4, 5, die über eine Seitenwand 21 mit einer zweiten Platte 22 verbunden sind. In diese Platten 4, 5, 22 sind die Außenrohre 9 eingeschweißt, so daß die Platten über die Außenrohre 9 gegeneinander verankert sind. Die Außenrohre 9 sind auf dem innerhalb der Endkammern 19, 20 liegenden Teil mit Eintrittsöffnungen 17 und Austrittsöffnungen 23 versehen.

Die auf der Gaseintrittsseite liegende Endkammer 19 ist durch ein mit Durchströmöffnungen 16 versehenes Trennblech 13 in eine Einströmkammer 14 von größerem volumen und eine Anströmkammer 15 von geringerem volumen aufgeteilt. Mit dem Trennblech 13 ist ein überlaufwehr 24 verbunden, das auf der Rohrplatte 4 aufsteht. Das durch den Eintrittsstutzen 2 in die Endkammer 19 eingespeiste Kühlmedium tritt über das Überlaufwehr 24 in die Einströmkammer 14 ein, gelangt unter Erhöhung der Strömungsgeschwindigkeit in die Ausströmkammer 15, durch die Eintrittsöffnungen 17 in den Ringraum der Doppelrohre und durch die Austrittsöffnungen 23 in die andere Endkammer 21, von wo aus es durch den Austrittsstutzen 3 abgeführt wird.

Wenn auch die Erfindung vorstehend an Spaltgaskühlern stehender Bauart erläutert ist, so kann die Erfindung auch auf liegend angeordnete Spaltgaskühler angewendet werden.

## Patentansprüche

1. Wärmetauscher, insbesondere zum Kühlen von Spaltgas, bestehend aus einer Gaseintrittskammer (6) und einer Gasaustrittskammer (7), die durch gasführende Rohre (8) miteinander verbunden und durch jeweils eine von den Rohren (8) durchdrungene Rohrplatte (4, 5) begrenzt sind, wobei zumindest die Rohrplatte (4) auf der Gaseintrittsseite mit einer zweiten Platte (12, 22) eine Endkammer (19) zur Führung von Kühlmittel begrenzt und jedes gasführende Rohr (8) unter Bildung eines Ringspaltes von einem in die Rohrplatte (4) eingeschweißten Außenrohr (9) umgeben und mit diesem verbunden ist, dadurch gekennzeichnet, daß die Außenrohre (9) zusätzlich in die zweiten Platten (12, 22) und/oder die Rohrplatte (5) auf der Gasaustrittsseite eingeschweißt sind, daß die Rohrplatten (4, 5) und die zweiten Platten (22) dünnwandig sind, daß die Endkammer (19) durch ein mit Durchtrittsöffnungen (16) versehenes, parallel zu der Rohrplatte (4) angeordnetes Trennblech (18) in eine durch die zweite Platte (12, 22) begrenzte und mit dem Eintrittsstutzen (2) versehene Einströmkammer (14) und in eine durch die Rohrplatte (4) begrenzte Ausströmkammer (15) aufgeteilt ist, daß das volumen der Einströmkammer (14) um ein Mehrfaches größer ist als das der Ausströmkammer (15) und daß die Außenrohre (9) auf dem innerhalob der Ausströmkammer (15) liegenden Teil mit Eintrittsöffnungen (17) versehen sind.

2. Wärmetauscher nach Anspruch 1, dadurch gekennzeichnet, daß die Rohrplatte (5) auf der Gasaustrittsseite mit einer zweiten Platte (22) eine Endkammer (20) zur Abführung des Kühlmittels begrenzt.

3. Wärmetauscher nach Anspruch 1, dadurch gekennzeichnet, daß die Rohrplatten (4, 5) mit einem die Rohre (8) umschließenden, mit einem Eintrittsstutzen (2) und einem Austrittsstutzen (3) versehenen Mantel (1) zur Bildung eines von dem Kühlmedium durchflossenen Innenraumes verbunden sind und daß die Außenrohre (9) auf dem innerhalb des Innenraumes liegenden Teil mit Durchtrittsöffnungen (11) versehen sind.

4. Wärmetauscher nach Anspruch 1, dadurch gekennzeichnet, daß der Querschnitt aller Durchströmöffnungen (16) im Vergleich zu dem Querschnitt der Einströmkammer (14) so bemessen ist, daß sich eine Erhöhung der Strömungsgeschwindigkeit des Kühlmediums ergibt.

5. Wärmetauscher nach Anspruch 1 oder 4, dadurch gekennzeichnet, daß in die Durchströmöffnungen (16) des zweiten Trennbleches (13) Rohrhülsen (18) eingesetzt sind, die das Trennblech (13) nach beiden Seiten hin überragen.

## Revendications

1. Echangeur de chaleur, en particulier pour le refroidissement de gaz de crackage, se composant d'une chambre d'entrée de gaz (6) et d'une chambre de sortie de gaz (7), reliées entre elles par des tubes (8) laissant passer les gaz et délimitées chacune par une plaque tubulaire (4, 5) traversée par les tubes (8), où au moins la plaque tubulaire (4) délimite, du côté de l'entrée des gaz, à l'aide d'une deuxième plaque (12, 22), une chambre d'extrémité (19) servant au passage de réfrigérant, et chaque tube (8) laissant passer le gaz étant entouré, en formant un interstice annulaire, par un tube extérieur (9) soudé dans la plaque tubulaire (4) et étant relié à celuici, caractérisé en ce que les tubes extérieurs (9) sont en plus soudés dans la deuxième plaque (12, 22) et/ou dans la plaque tubulaire (5), du côté de la sortie des gaz, les plaques tubulaires (4, 5) et les deuxièmes plaques (22) étant à paroi mince, la chambre d'extrémité (19) étant subdivisée au moyen, d'une tôle de séparation (18) pourvue d'orifices de passage (16), disposée parallèlement à la plaque tubulaire (4), en formant une chambre d'entrée d'écoulement (14), délimitée par la deuxième plaque (12, 22) et pourvue de la tubulure d'entrée (2) et une chambre de sortie d'écoulement (15) délimitée par la plaque tubulaire (4), le volume de la chambre d'entrée d'écoulement (14) étant plusieurs fois supérieur à celui de la chambre de sortie d'écoulement (15) et les tubes extérieurs (9) étant pourvus d'orifices d'entrée (17), sur la partie située à l'intérieur de la chambre de sortie d'écoulement (15).

2. Echangeur de chaleur selon la revendication 1, caractérisé en ce que la plaque tubulaire (5) délimite, du côté de la sortie des gaz, à l'aide d'une deuxième plaque (22), une chambre d'extrémité (20) pour l'évacuation du réfrigérant.

3. Echangeur de chaleur selon la revendication 1, caractérisé en ce que les plaques tubulaires (4,5) sont reliées à une enveloppe (1), entourant les tubes (8), pourvue d'une tubulure d'entrée (2) et d'une tubulure de sortie (3), pour former une enceinte intérieure parcourue par le réfrigérant et les tubes extérieurs (9) étant pourvus d'orifices de passage (11) situés à l'intérieur de l'enceinte intérieure.

4. Echangeur de chaleur selon la revendication 1, caractérisé en ce que la section transversale de tous les orifices de passage (16) est dimensionnée, par rapport à la section transversale de la chambre d'entrée d'écoulement (14), de telle façon qu'il en résulte une augmentation de la vitesse d'écoulement.

5. Echangeur de chaleur selon la revendication 1 ou 4, caractérisé en ce que des manchons tubulaires (18) sont insérés dans les orifices de passage (16) de la deuxième tôle de séparation (13) et dépassent des deux côtés de la tôle de séparation (13).

## Claims

1. Heat exchanger in particular for the cooling of fission gas, consisting of a gas entry chamber (6) and a gas exit chamber (7), which are connected one with the other by gas-conducting tubes (8) and each bounded by a respective tube plate (4, 5) penetrated by the tubes (8), wherein at least the tube plate (4) at the gas entry side together with a second plate (12, 22) bounds an end chamber (19) for the conduction of coolant and each gas-conducting tube (8) is surrounded with the formation of an annular gap by an outer tube (9) welded in the tube plate (4) and connected with the tube (8), characterised thereby, that the outer tubes (9) are additionally welded into the second plates (12, 22) and/orthe tube plate (5) at the gas exit side, that the tube plates (4,5) and the second plates (12,22) are thin-walled, that the end chamber (19) is divided by a metal partition plate (18), which is arranged parallelly tothe tube plate (4) and provided with passage openings (16), into an inflow chamber (14), which is bounded by the second plate (12, 22) and provided with the entry nipple (2), and an outflow chamber (15) bounded by the tube plate (4), that the volume of the inflow chamber (14) is several times greater than that of the outflow chamber (15) and that the outer tubes (9) are provided with entry openings (17) on the part lying within the outflow chamber (15).

2. Heat exchanger according to claim 1, characterised thereby, that the tube plate (5) on the gas exit side together with a second plate (22) bounds an end chamber (20) for the discharge of the coolant.

3. Heat exchanger according to claim 1, characterised thereby, that the tube plates (4, 5) are connected with a jacket (1), which encloses the tubes (8) and is provided with an entry nipple (2) and an exit nipple (3), for the formation of an internal space flowed through by the coolant and that the outer tubes (9) are provided with passage openings (11) on the part lying within the interior space.

4. Heat exchanger according to claim 1, characterised thereby, that the cross-section of all throughflow openings (16) is so dimensioned by comparison with the cross-section of the inflow chamber (14) that an increase in the speed of flow of the coolant results.

5. Heat exchanger according to claim 1 or 4, characterised thereby, that tube sleeves (18), which project beyond the second metal partition plate (13) at both sides, are inserted into the throughflow openings (16) of the metal partition plate (13).
